# EUROPÄISCHE PATENTSCHRIFT

(11) **EP 2 613 898 B1**
(45) Veröffentlichungstag und Bekanntmachung des Hinweises auf die Patenterteilung: **29.10.2014**
(21) Anmeldenummer: 11804920.4
(22) Anmeldetag: 20.07.2011
(51) Int. Cl.: B21H 8/00, B21D 31/04, B23D 31/00

(54) **VERFAHREN ZUR HERSTELLUNG VON NETZARTIGEN METALLMATTEN, VORRICHTUNG ZUR DURCHFÜHRUNG DES VERFAHRENS SOWIE DERART HERGESTELLTE METALLMATTE**
METHOD FOR PRODUCING NETWORK-LIKE METAL MATS AND APPARATUS FOR CARRYING OUT THE METHOD
PROCÉDÉ DE FABRICATION DE TREILLIS MÉTALLIQUES RÉTICULAIRES ET DISPOSITIF POUR LA MISE EN OEUVRE DE CE PROCÉDÉ

(30) Priorität: 08.09.2010 DE 102010044695
(43) Veröffentlichungstag der Anmeldung: 17.07.2013
(73) Patentinhaber: Hacanoka GmbH, 89269 Vöhringen (DE)
(72) Erfinder: STAHL, Karl-Hermann, 89269 Vöhringen (DE)
(74) Vertreter: Dziewior, Joachim
(86) Internationale Anmeldenummer: PCT/DE2011/001503
(87) Internationale Veröffentlichungsnummer: WO 2012/031577

(56) Entgegenhaltungen:
- WO-A1-2008/135002
- DE-A1-102008 034 250
- GB-A- 537 553
- JP-A- 10 034 253
- JP-A- 58 032 529
- US-A- 4 305 187

## Beschreibung

Die Erfindung betrifft ein Verfahren zur Herstellung von netzartigen Metallmatten aus metallischem Bandmaterial. Ferner betrifft die Erfindung eine Vorrichtung zur Durchführung des Verfahrens sowie eine nach dem Verfahren hergestellte netzartige Metallmatte.

Zur Herstellung derartiger Metallmatten sind im Stand der Technik unterschiedliche Verfahren bekannt; so beschreibt die JP 58 032529 A, welche den nächstkommenden Stand der Technik bildet, ein Verfahren zur Herstellung von netzartigen Metallmatten aus metallischem Bandmaterial, bei dem das Bandmaterial zunächst mit parallel zueinander laufenden Schlitzen zur Bildung von Metalladern versehen wird. Die Schlitze sind von ungeschlitzten Bereichen deren gegenseitiger Abstand im jeweiligen Schlitz die spätere mögliche Maschenweite bestimmt - derart unterbrochen, dass diese später Netzknoten bilden. Die Netzknoten sind in den jeweils benachbarten Schlitzen um ungefähr den halben Netzknotenabstand versetzt. Das so entstandene Adernband wird an seinen beiden randseitigen Metalladern Querzugkräften ausgesetzt, wodurch eine verbreitende Verformung des Adernbandes zu einer netzartigen Struktur erfolgt. Ein im wesentlichen übereinstimmendes Verfahren ist in der GB 537 553 A beschrieben. Oftmals werden Metallnetze auch aus Draht in sehr unterschiedlicher Form gewoben. Dies gilt in der Regel für relativ dünne Drähte, wie sie beispielsweise für Siebe verwendet werden. Aber auch Zäune aus Maschendraht werden in vergleichbarer Weise hergestellt. Sind dagegen die Drahtquerschnitte zu groß, so dass nicht mehr gewoben werden kann, werden Stäbe beispielsweise rechtwinklig aufeinander gelegt und miteinander verschweisst. Auf diese Weise werden beispielsweise Bewehrungsmatten für die Baubranche hergestellt.

Die Verwendung einzelner Drähte oder Stäbe ist jedoch wegen der arbeitstechnisch aufwendigen Handhabung kostenintensiv, so dass der Erfindung die Aufgabe zugrunde liegt, ein Verfahren anzugeben, mit welchem Metallnetze geschaffen werden können, ohne hierfür schon vorgefertigte Drähte oder Stäbe einsetzen zu müssen.

Diese Aufgabe wird nach der Erfindung dadurch gelöst, dass das Bandmaterial zunächst durch Kerbwalzen mit parallel zueinander laufenden Kerben zur Bildung von Metalladern versehen wird, wobei die Kerben werkstoffabhängig so tief ausgeführt werden, daß möglichst keine Schiebungsbrüche ausgebildet werden, und wobei die Kerben in wenigstens einer Weise von ungekerbten Bereichen - deren gegenseitiger Abstand in der jeweiligen Kerbe die spätere mögliche Maschenweite bestimmt - derart unterbrochen sind, daß diese später Netzknoten bilden, wobei die Netzknoten in den jeweils benachbarten Kerben um ungefähr den halben Netzknotenabstand versetzt sind, daß sodann das so ausgeformte Band einem Walkprozess unterworfen wird, bei welchem die an den Kerbgrund anschließenden, die Metalladern noch miteinander verbindenden Stege eine mehrfache Biegeverformung um ihre Längsachse derart erfahren, daß Anrisse durch Dauerbruch entstehen, die zur völligen Trennung der Metalladern im Bereich der Stege führen, während an den Netzknoten sich keine Anrisse bilden, und daß schließlich das so entstandene Adernband an seinen beiden randseitigen Metalladern angreifenden Querzugkräften ausgesetzt wird, wodurch eine verbreitende Verformung des Adernbandes zu einer netzartigen Struktur erfolgt.

Der durch die Erfindung erreichte Vorteil besteht zunächst in Wesentlichen darin, dass bei der Fertigung derartiger Metallmatten nicht von bereits vorgefertigten und im Übrigen kostenintensiven Drähten oder Stäben ausgegangen werden muss, sondern dass hier als Ausgangsprodukt Bandmaterial zum Einsatz kommt. Ein weiterer Vorteil besteht darin, dass die die spätere Metallmatte bildenden Metalladern nicht zu der netzartigen Struktur zusammengefügt und gegebenenfalls miteinander verbunden werden müssen, sondern dass diese bereits im Herstellungsverfahren eine einstückige Einheit bilden, so dass nach dem Trennvorgang durch Walken im Bereich der Kerben, wodurch die Metalladern gegenseitig freigestellt werden, die netzartige Metallmatte durch einen einfachen Breitstreckvorgang entsteht. Zur Ausbildung der Metalladern sei ergänzend auf die WO 2008/135002, ferner die DE 10 2008 034 250 sowie die DE 10 2009 048 751 verwiesen. Wie auch dort schon beschrieben, kann das Bandmaterial, von dem ausgegangen wird, sehr unterschiedliche Festigkeit besitzen, also insbesondere deutlich höhere und auch niedrigere Festigkeiten als herkömmlicher Baustahl aufweisen.

Die Maschenweite der netzartigen Struktur kann hierbei in gewissen Grenzen bedarfsabhängig eingestellt werden, wodurch die Form der einzelnen Masche zwischen einer Raute und einem Rechteck variiert. Liegt die Hauptbelastungsrichtung der Metallmatte in ihrer Längsrichtung, so kann man auch unter Berücksichtigung der Betonmischung kleinere Maschenweiten wählen.

Als vorteilhaft und daher im Rahmen der Erfindung bevorzugt wird eine Ausgestaltung derart angesehen, wonach die Zahl der Metalladern geradzahlig ist. Dies stellt insbesondere beim späteren Breitstreckvorgang symmetrische Kraftverhältnisse sicher.

Weiter hat es sich als vorteilhaft herausgestellt, wenn die in Längsrichtung der Kerben gemessene Länge der Netzknoten etwa dem zwei- bis vierfachen der Dicke des Bandmaterials entspricht.

Eine weitere vorteilhafte Ausgestaltung der Erfindung ergibt sich dann, wenn jede Kerbe von einer Vielzahl von Kerbabschnitten gebildet ist, wobei die zwischen den Kerbabschnitten liegenden, ungekerbten Bereiche nach Trennung der Metalladern Ankernasen in Form von Verankerungsvorsprüngen bilden. Diese Verankerungsvorsprünge haben eine ähnliche Wirkung wie die Riffelungen an den Stäben von Bewehrungsmatten, die der Verankerung im Beton dient. Hierfür empfiehlt es sich, dass die zwischen den Kerbabschnitten liegenden, ungekerbten Bereiche zur späteren Trennung in Längsrichtung der Kerben angeritzt werden.

Auch wenn es grundsätzlich möglich ist, das Bandmaterial lediglich auf einer Oberfläche zu kerben, so ist es aus unterschiedlichen Gründen zweckmäßiger, wenn das Bandmaterial auf beiden Oberflächen zueinander korrespondierend mit Kerben bzw. Kerbabschnitten zur Bildung der Netzknoten und Ankernasen versehen wird, wobei die Ankernasen von Oberseite zur Unterseite des Bandes auch versetzt sein können.

Um eine optimale Trennung der Metalladern vor dem späteren Aufspreizen des Bandmaterials zu erreichen, wird im Rahmen der Erfindung vorgeschlagen, dass beim Walkprozess die Anzahl der Biegebewegungen sowie der Biegewinkel so gewählt sind, dass die Stege und die Ankerstege voneinander getrennt, die Netzknoten jedoch noch nicht angerissen werden.

Im Hinblick auf das erforderliche Anritzen der Ankerstege vor dem Walken ist es zweckmäßig, wenn die Netzknoten mit einer in Längsrichtung der Kerben verlaufenden muldenförmigen Vertiefung versehen sind. In Abhängigkeit von den Eigenschaften des verwendeten metallischen Bandmaterials kann es zweckmäßig sein, wenn das gekerbte Bandmaterial eine Trennwalzeinheit durchläuft, in welcher eine vollständige Trennung der Metalladern außer im Bereich der Netzknoten sicher gestellt wird, was die Umformung des Bandmaterials zu einer netzartigen Metallmatte erleichtert.

In vorrichtungsmäßiger Hinsicht wird die Aufgabe, eine Vorrichtung zur Durchführung des beschriebenen Verfahrens zu schaffen, dadurch gelöst, dass diese zunächst aus einer Anordnung zum Kerben von metallischem Bandmaterial mit vorzugsweise zwei zwischen sich das Bandmaterial kerbenden, dabei Metalladern von durch Netzknoten begrenzter Länge bildenden Kerbwalzen besteht, ferner bedarfsweise aus einer Anordnung zum Ritzen von ungekerbten, längs der Kerben verteilt angeordneten und Ankerstege bildenden Bereichen innerhalb der Kerben, ferner aus einer die Metalladern jeweils gegeneinander längs ihres sich verbindenden Steges biegeverformenden Walkwalzenanordnung, weiter bedarfsweise aus einer Trennwalzeneinheit zum vollständigen und gesicherten Trennen der Metalladern im Bereich der Kerben und schließlich aus einer Breitstreckanordnung zum Aufziehen bzw. Aufspreizen des Bandmaterials bzw. des Adernbandes zu einer netzartigen Metallmatte, die abgelängt oder auch aufgerollt werden kann.

Dabei ist es insbesondere vorteilhaft, wenn die Breitstreckanordnung mit geschleppten Mitnehmerelementen versehen ist, die an beidseits des Adernbandes angeordneten, V-förmig in Transportrichtung des Adernbandes sich öffnenden Führungsschienen umlaufen.

Um die Mitnehmerelemente in Eingriff am Adernband zu bringen, ist im Rahmen der Erfindung vorgesehen, dass am Beginn der Führungsschienen eine Einpresseinheit vorgesehen ist, die an beiden Rändern des Adernbandes zwischen die randseitige und die dieser benachbarten Metallader jeweils ein Mitnehmerelement eingepresst wird.

Um weiter ein gleichmäßiges Aufziehen des Adernbandes, insbesondere eine symmetrische Struktur zu erreichen, ist eine Positioniereinrichtung zum Einpressen der Mitnehmerelemente etwa mittig zu den Netzknoten der beidseitig außenliegenden Kerben vorgesehen.

Im Hinblick auf die sich im Spreizungsbereich ändernde Bandvorschubgeschwindigkeit hat es sich als vorteilhaft erwiesen, wenn hinter den Führungsschienen eine von Transportwalzen gebildete Zugeinrichtung für das Netzmaterial vorgesehen ist.

Das Netzmaterial, das beispielsweise als Bewehrungsmatte oder -netz zum Einsatz kommt, kann zum Coil mit relativ hohem Gewicht aufgewickelt werden, so dass es platzsparend gelagert oder transportiert dann am Einsatzort abgewickelt, gerichtet und abgelängt werden kann. Weiter kann die Breitstreckeinrichtung zusammen mit einer Haspel sowie einer Schere transportabel gestaltet sein, so dass die Bewehrungsmatte erst vor Ort, also z.B. auf der Baustelle nach Wunsch einsatzbereit gemacht, also breitgestreckt und zugeschnitten werden kann. Dabei lässt sich die Breite der Bewehrungsmatte in gewissen Grenzen durch Veränderung des Öffnungswinkels der Führungsschienen der Aufzieheinheit einstellen. Ebenso besteht die Möglichkeit, Bewehrungsmatten in großer Länge herzustellen.

Schließlich betrifft die Erfindung noch eine nach dem beschriebenen Verfahren sowie mit der ebenfalls beschriebenen Vorrichtung hergestellte netzartige Metallmatte mit oder ohne Ankernasen, die erfindungsgemäß aus Metalladern besteht, die jeweils endseitig an einen Netzknoten angeschlossen sind, wobei an jedem Netzknoten jeweils vier Metalladern enden, und wobei die Metalladern und die Netzknoten vom Bandmaterial gebildet sind, aus welchem die Metalladern durch Kerbwalzen und anschließendes Trennen voneinander freigestellt und durch seitliches Aufspreizen zu einer Netzstruktur umgeformt sind.

Im folgenden wird die Erfindung an einem in der Zeichnung dargestellten Ausführungsbeispiel näher erläutert; es zeigen:
- Fig. 1: ein kerbgewalztes Adernband mit Netzknoten und Ankerstegen in Draufsicht,
- Fig. 2: einen Querschnitt durch das Bandmaterial nach erfolgtem Kerbwalzen längs E-E aus Fig. 1,
- Fig. 3: einen Querschnitt durch den Gegenstand nach Figur 1, jedoch im Bereich der Netzknoten längs F-F aus Fig. 1,
- Fig. 4: ein Walzenprofil zur Prüfung auf vollständige Trennung der Metalladern im Bereich der Kerbung und der Netzknoten, entsprechend Fig. 3,
- Fig. 5: ein zu einer netzartigen Metallmatte aufgezogenes Adernband,
- Fig. 6: die Breitstreckanordnung zum Aufziehen des Adernbandes in Draufsicht und in Seitenansicht,
- Fig. 7: eine Detaildarstellung einer einzelnen Metallader einer Bewehrungsmatte mit Ankernasen bzw. Ankerknoten.

Die in der Zeichnung in Fig. 6 nur teilweise dargestellte Vorrichtung dient zur Durchführung eines Verfahrens, das die Herstellung von netzartigen Metallmatten gemäß Fig. 5 aus metallischem Bandmaterial ermöglicht. Dabei wird Bandmaterial zunächst durch Kerbwalzen mit parallel zueinander verlaufenden, zwischen sich Metalladern 1 bildenden Kerben 2 von die spätere Maschenweite bestimmender Länge versehen. Danach sind die Metalladern 1 über verbleibende Stege 3 noch miteinander verbunden, wie dies aus den Figuren 2 und 3 zu ersehen ist. Dieses Kerbwalzen ist im Übrigen im Einzelnen in der früheren Patentanmeldung WO 2008/135002 beschrieben.

Hier erfolgt das Kerbwalzen jedoch in der Weise, dass zwischen den jeweiligen Enden zweier Kerben 2 Bereiche verbleiben, die die späteren Netzknoten 4 bilden. Weiter sind jeweils in zwei benachbarten Kerben 2 die Netzknoten 4 um eine etwa halbe Kerblänge gegeneinander versetzt angeordnet, so dass sich dann - nach dem späteren Aufspreizen - die aus der Figur 5 ersichtliche Struktur ergibt.

Sodann wird das Bandmaterial einem Walkprozess unterworfen, bei welchem jeder Steg 3 eine mehrfache Biegeverformung um seine Längsachse derart erfährt, dass sich im Bereich der Stege 3 Anrisse durch Dauerbruch ausbilden, die zu einer Trennung der Metalladern 1 im Bereich der Kerben 2 führen. Auch dieser Walkprozess ist in der bereits erwähnten Patentanmeldung WO 2008/135002 beschrieben.

Schließlich wird das derart aus dem Bandmaterial gebildete Adernband 5 Zugkräften in Richtung Y nach Fig. 1 ausgesetzt, die an seinen beiden randseitigen Metalladern 1 angreifen, wodurch eine breitstreckende Umformung des Adernbandes 5 zu einer netzartigen Struktur erfolgt, wie dies aus der Figur 6 ersichtlich ist und zu einer Metallmatte nach Figur 5 führt.

Im Hinblick auf eine symmetrische Anordnung wird die Kerbwalze so ausgebildet, dass die hierdurch gebildete Zahl der Metalladern 1 geradzahlig ist.

Die in Längsrichtung der Kerben 2 gemessene Länge der Netzknoten 4 wird so gewählt, dass sie etwa dem zweibis vierfachen der Dicke des Bandmaterials entspricht, so dass sie dadurch die geforderte Festigkeit aufweist.

Um Verankerungen an den Metalladern 1 vorzusehen, kann jede Kerbe 2 von einer Vielzahl von Kerbabschnitten 6 gebildet sein, wobei die zwischen den Kerbabschnitten 6 liegenden, ungekerbten Bereiche 7 die Ankerstege für spätere Verankerungsvorsprünge in Form von Ankernasen 8 bilden. Dies ist in der Figur 1 durch die quer verlaufenden, nur in einem Teilbereich gezeichneten Linien angedeutet, wobei sich die Verankerungsvorsprünge im Bereich der Kreuzungspunkte befinden und im Einzelnen aus der Figur 7 ersehen lassen. Da auch die Ankerstege zur Bildung der Ankernasen 8 voneinander getrennt werden müssen, werden sie vor dem Walkprozess in der Ankerstegmitte in Laufrichtung der Kerben 2 mittels eines nur schematisch in der Fig. 3 angedeuteten Ritzwerkzeugs 14 angeritzt.

Im Übrigen ist das Bandmaterial auf beiden Oberflächen mit zueinander korrespondierenden Kerben 2 und Netzknoten 4 versehen, wie sich aus den Figuren 2 und 3 ersehen lässt. Die Ausbildung der Ankernasen 8 kann, muss aber nicht korrespondieren.

Der Walkprozess wird in der in der Zeichnung nicht näher dargestellten Walkanordnung derart durchgeführt, dass eine solche Anzahl an Biegebewegungen vorgenommen und dabei der Biegewinkel so gewählt wird, dass die Stege 3 und die Ankerstege voneinander getrennt werden, ohne dass hierbei die Netzknoten 4 angerissen werden. Um ein Anritzen der Netzknoten 4 gemeinsam mit den Ankerstegen zu vermeiden, sind die Netzknoten 4 mit einer in Längsrichtung der Kerben 2 verlaufenden muldenförmigen Vertiefung 9 versehen, wie dies in Figur 3 gezeigt ist.

Schließlich kann das gekerbte Adernband 5 noch eine Trennwalzeinheit durchlaufen, in welcher eine Trennung der Metalladern 1 im gekerbten Bereich und im Bereich der Ankerstege, außer im Bereich der Netzknoten 4, sichergestellt wird. Dies ist in der Figur 4 angedeutet.

Die in Figur 6 näher dargestellte Breitstreckanordnung, die dem Aufziehen bzw. Aufspreizen des Adernbandes 5 bzw. der Metalladern 1 zu einer netzartigen Metallmatte dient, ist mit Mitnehmerelementen 10 versehen, die an Führungsschienen 11 geführt werden, wobei die Führungsschienen 11 beidseits des Adernbandes 5 angeordnet sind und sich V-förmig in Zugrichtung öffnen. Am Beginn der Führungsschienen 11 ist eine Einpresseinheit 12 vorgesehen, die an beiden Rändern des Adernbandes 5 jeweils zwischen die randseitige und die dieser benachbarten Metalladern 1 sowie mittig zwischen den entsprechenden Netzknoten 4 ein Mitnehmerelement 10 einpresst. Die Einstichstelle ist in Fig. 1 mit x gekennzeichnet. Anschließend läuft dieses Mitnehmerelement 10 längs der Führungsschiene 11 und führt dabei zu einem Aufspreizen des Adernbandes 5, wobei die Kräfte über die Metalladern 1 und die Netzknoten 4 zur Mitte des Adernbandes 5 hin übertragen werden und somit auch dort zu einem Aufspreizen führen.

Um eine gleichmäßige und symmetrische Netzstruktur zu erreichen, ist zu Beginn der Führungsschienen 11 eine Positioniereinrichtung vorgesehen, die die Mitnehmerelemente 11 etwa mittig zu den Netzknoten 4 einpressen.

Da das Adernband vorteilhafterweise unter Zug durch die Streckanordnung transportiert wird, ist hinter den Führungsschienen 12 eine von Transportwalzen 13 gebildete Zugeinrichtung für das Adernband 5 vorgesehen.

## Patentansprüche

1. Verfahren zur Herstellung von netzartigen Metallmatten aus metallischem Bandmaterial, **dadurch gekennzeichnet, daß** das Bandmaterial zunächst durch Kerbwalzen mit parallel zueinander laufenden Kerben (2) zur Bildung von Metalladern (1) versehen wird, wobei die Kerben (2) werkstoffabhängig so tief ausgeführt werden, daß möglichst keine Schiebungsbrüche ausgebildet werden, und wobei die Kerben (2) in wenigstens einer Weise von ungekerbten Bereichen - deren gegenseitiger Abstand in der jeweiligen Kerbe (2) die spätere mögliche Maschenweite bestimmt - derart unterbrochen sind, daß diese später Netzknoten (4) bilden, wobei die Netzknoten (4) in den jeweils benachbarten Kerben (2) um ungefähr den halben Netzknotenabstand versetzt sind, daß sodann das so ausgeformte Band einem Walkprozess unterworfen wird, bei welchem die an den Kerbgrund anschließenden, die Metalladern (1) noch miteinander verbindenden Stege (3) eine mehrfache Biegeverformung um ihre Längsachse derart erfahren, daß Anrisse durch Dauerbruch entstehen, die zur völligen Trennung der Metalladern (1) im Bereich der Stege (3) führen, während an den Netzknoten (4) sich keine Anrisse bilden, und daß schließlich das so entstandene Adernband an seinen beiden randseitigen Metalladern (1) angreifenden Querzugkräften ausgesetzt wird, wodurch eine verbreitende Verformung des Adernbandes (5) zu einer netzartigen Struktur erfolgt.

2. Verfahren nach Anspruch 1, **dadurch gekennzeichnet, daß** die Zahl der Metalladern (1) geradzahlig ist.

3. Verfahren nach Anspruch 1 oder 2, **dadurch gekennzeichnet, daß** die in Längsrichtung der Kerben (2) gemessene Länge der Netzknoten (4) etwa dem zwei- bis vierfachen der Dicke des Bandmaterials entspricht.

4. Verfahren nach einem der Ansprüche 1 bis 3, **dadurch gekennzeichnet, daß** jede Kerbe (2) von einer Vielzahl von Kerbabschnitten (6) gebildet ist, wobei die zwischen den Kerbabschnitten (6) liegenden, ungekerbten Bereiche nach Trennung der Metalladern (1) Ankernasen (8) in Form von Verankerungsvorsprüngen bilden.

5. Verfahren nach Anspruch 4, **dadurch gekennzeichnet, daß** die zwischen den Kerbabschnitten (6) liegenden, ungekerbten Bereiche zur späteren Trennung in Längsrichtung der Kerben (2) angeritzt werden.

6. Verfahren nach einem der Ansprüche 1 bis 5, **dadurch gekennzeichnet, daß** das Bandmaterial auf beiden Oberflächen mit zueinander korrespondierenden Kerben (2) bzw. Kerbabschnitten zur Bildung der Netzknoten (4) und Ankernasen (8) versehen wird.

7. Verfahren nach einem der Ansprüche 1 bis 6, **dadurch gekennzeichnet, daß** beim Walkprozess die Anzahl der Biegebewegungen sowie der Biegewinkel so gewählt sind, daß die Stege (3) und die Ankerstege voneinander getrennt, die Netzknoten (4) jedoch noch nicht angerissen werden.

8. Verfahren nach einem der Ansprüche 1 bis 7, **dadurch gekennzeichnet, daß** die Netzknoten (4) mit einer in Längsrichtung der Kerben (2) verlaufenden muldenförmigen Vertiefung (9) versehen sind.

9. Verfahren nach einem der Ansprüche 1 bis 8, **dadurch gekennzeichnet, daß** das gekerbte Adernband (5) eine Trennwalzeinheit durchläuft, in welcher eine vollständige Trennung der Metalladern (1) außer im Bereich der Netzknoten (4) sicher gestellt wird.

10. Vorrichtung zur Durchführung des Verfahrens nach den vorangegangenen Ansprüchen, insbesondere zur Herstellung von bandförmigem Netzmaterial, bestehend aus einer Anordnung zum Kerben von metallischem Bandmaterial mit vorzugsweise zwei zwischen sich das Bandmaterial kerbenden, dabei Metalladern (1) von durch Netzknoten (4) begrenzter Länge sowie gegebenenfalls Ankerstege bildenden Kerbwalzen, ferner bedarfsweise aus einer Anordnung zum Ritzen von ungekerbten, längs der Kerben (2) verteilt angeordneten Ankerstege für die späteren Ankernasen (8) bildenden Bereichen innerhalb der Kerben (2), ferner aus einer die Metalladern (1) jeweils gegeneinander längs ihres sie verbindenden Steges (3) biegeverformenden Walkwalzenanordnung, ferner bedarfsweise aus einer Trennwalzeneinheit zum vollständigen Trennen der Metalladern (1) im Bereich der Kerben (2) und Ankerstege, und aus einer Breitstreckanordnung zum Aufziehen bzw. Aufspreizen des Bandmaterials bzw. des Adernbandes (5) zu einer netzartigen Metallmatte.

11. Vorrichtung nach Anspruch 10, **dadurch gekennzeichnet, daß** die Breitstreckanordnung mit geschleppten Mitnehmerelementen (10) versehen ist, die an beidseits des Adernbandes (5) angeordneten, V-förmig in Transportrichtung des Adernbandes (5) sich öffnenden Führungsschienen (11) umlaufen.

12. Vorrichtung nach Anspruch 11, **dadurch gekennzeichnet, daß** am Beginn der Führungsschienen (11) eine Einpresseinheit (12) vorgesehen ist, die dazu geeignet ist, an beiden Rändern des Bandmaterials (5) zwischen die randseitige und die dieser benachbarte Metallader (1) jeweils mittig zu den entsprechenden Netzknoten (4) ein Mitnehmerelement (10) einzupressen.

13. Vorrichtung nach Anspruch 11 oder 12, **dadurch gekennzeichnet, daß** eine Positioniereinrichtung zum Einpressen der Mitnehmerelemente (10) beidseitig am Adernband (5) in den jeweils äußeren Kerben (2), mittig zu den Netzknoten (4) vorgesehen ist.

14. Vorrichtung nach einem der Ansprüche 11 bis 13, **dadurch gekennzeichnet, daß** hinter den Führungsschienen (11) eine von Transportwalzen (13) gebildete Zugeinrichtung für das Netzmaterial vorgesehen ist.

## Claims

1. A method of making mesh-like metal mats from metal strip material, **characterised in that** the strip material is firstly provided with mutually parallel notches (2) by notch rolling to form metal wires (1), wherein the notches (2) are of such a depth in dependence on the material that as far as possible no shear fractures are formed, and wherein the notches (2) are interrupted in at least one way by unnotched regions - whose mutual spacing in the respective notch (2) determines the subsequent possible mesh width - in such a way that they later form mesh nodes (4), wherein the mesh nodes (4) in the respectively adjacent notches (2) are displaced by approximately half the mesh node spacing, that then the strip which is shaped **in that** way is subjected to a flexing process in which the legs (3) which adjoin the notch bottom and which still connect the metal wires (1) together experience multiple flexural deformation about their longitudinal axis in such a way that incipient cracks are produced by fatigue fracture, which lead to complete separation of the metal wires (1) in the region of the legs (3) while no incipient cracks are formed at the mesh nodes (4), and that finally the wire strip produced **in that** way is exposed to transverse tensile forces acting at its two edge metal wires (1) whereby spreading deformation of the wire strip (5) is effected to form a mesh-like structure.

2. A method according to claim 1 **characterised in that** the number of metal wires (1) is an even number.

3. A method according to claim 1 or claim 2 **characterised in that** the length of the mesh nodes (4), measured in the longitudinal direction of the notches (2), corresponds approximately to two to four times the thickness of the strip material.

4. A method according to one of claims 1 to 3 **characterised in that** each notch (2) is formed by a multiplicity of notch portions (6), wherein the unnotched regions between the notch portions (6), after separation of the metal wires (1), form anchor noses (8) in the form of anchoring projections.

5. A method according to claim 4 **characterised in that** the unnotched regions between the notch portions (6) are scored for later separation in the longitudinal direction of the notches (2).

6. A method according to one of claims 1 to 5 **characterised in that** the strip material is provided on both surfaces with mutually corresponding notches (2) or notch portions for forming the mesh nodes (4) and anchor noses (8).

7. A method according to one of claims 1 to 6 **characterised in that** in the flexing process the number of flexural movements and the flexural angle are so selected that the legs (3) and the anchor legs are separated from each other but the mesh nodes (4) are not yet incipiently cracked.

8. A method according to one of claims 1 to 7 **characterised in that** the mesh nodes (4) are provided with a trough-like recess (9) extending in the longitudinal direction of the notches (2).

9. A method according to one of claims 1 to 8 **characterised in that** the notched wire strip (5) passes through a separation rolling unit in which complete separation of the metal wires (1) is ensured except in the region of the mesh nodes (4).

10. Apparatus for carrying out the method according to the preceding claims, in particular for making strip-form mesh material, comprising an arrangement for notching metal strip material with preferably two notching rollers which notch the strip material between them and in that case form metal wires (1) of a length defined by mesh nodes (4) and optionally anchor legs, if required an arrangement for scoring unnotched regions within the notches (2), which regions form anchor legs arranged distributed longitudinally of the notches (2) for the later anchor noses (6), further comprising a flexing rolling arrangement for effecting flexural deformation of the metal wires (1) in respectively mutually opposite relationship along their leg (3) connecting them, further comprising if required a separating rolling unit for completely separating the metal wires (1) in the region of the notches and anchor legs, and a widthwise stretching arrangement for drawing or spreading apart the strip material or the wire strip (5) to provide a mesh-like metal mat.

11. Apparatus according to claim 10 **characterised in that** the widthwise stretching arrangement is provided with dragged entrainment elements (10) which circulate on guide rails (11) arranged on both sides of the wire strip (5) and opening in a V-shape in the transport direction of the wire strip (5).

12. Apparatus according to claim 11 **characterised in that** provided at the beginning of the guide rails (11) is a pressing-in unit (12) which is suitable for pressing in an entrainment element (10) at both edges of the strip material (5) between the edge metal wires (1) and the metal wires (2) adjacent thereto respectively in central relationship with respect to the corresponding mesh nodes (4).

13. Apparatus according to claim 11 or claim 12 **characterised in that** there is provided a positioning device for pressing the entrainment elements (10) at both sides on the wire strip (5) into the respective outer notches (2) in central relationship with respect to the mesh nodes (4).

14. Apparatus according to one of claims 11 to 13 **characterised in that** provided downstream of the guide rails (11) is a pulling device for the mesh material, that is formed by transport rollers (13).

## Revendications

1. Procédé de fabrication de treillis métalliques réticulaires à partir de feuillard métallique, **caractérisé en ce que** le feuillard est d'abord pourvu à l'aide de cylindres rainurés d'encoches (2) s'étendant parallèlement les unes aux autres pour la formation de veines métalliques (1), les encoches (2) étant réalisées en fonction du matériau avec une profondeur telle qu'il ne se forme autant que possible pas de fractures par glissement et les encoches (2) étant interrompues au moins d'une manière par des zones non rainurées - dont l'écartement mutuel dans l'encoche (2) respective détermine la largeur de maille ultérieurement possible - de telle façon que celles-ci forment plus tard les noeuds du treillis (4), les noeuds de treillis (4) étant décalés dans les encoches (2) voisines respectives d'environ la moitié de l'écartement entre les noeuds de treillis, que le feuillard ainsi mis en forme est alors soumis à un processus de malaxage au cours duquel les nervures (3) se raccordant au fond de l'encoche, reliant encore les veines métalliques (1), subissent une déformation par flexion multiple autour de leur axe, de telle façon que des amorces de fissures apparaissent par rupture par fatigue, lesquelles conduisent à une séparation complète des veines métalliques (1) dans la zone des nervures (3), tandis qu'il ne se forme pas d'amorces de fissures aux noeuds de treillis (4) et que le feuillard de veines ainsi formé est finalement exposé à des forces de traction transversale faisant prise sur ses deux veines métalliques (1) de bord, suite à quoi il s'ensuit une déformation d'élargissement de la bande de veines (5) en une structure de treillis.

2. Procédé suivant la revendication 1, **caractérisé en ce que** le nombre de veines métalliques (1) est pair.

3. Procédé suivant la revendication 1 ou 2, **caractérisé en ce que** la longueur des noeuds de treillis (4) mesurée dans le sens longitudinal des encoches (2) correspond à environ le double au quadruple de l'épaisseur du feuillard.

4. Procédé suivant l'une des revendications 1 à 3, **caractérisé en ce que** chaque encoche (2) est formée par un grand nombre sections d'encoches (6), les zones non encochées situées entre les sections d'encoches (6) après la séparation d'avec les veines métalliques (1) formant des nez d'ancrage (8) sous la forme de saillies d'ancrage.

5. Procédé suivant la revendication 4, **caractérisé en ce que** les zones non encochées situées entre les sections d'encoches (6) sont éraflées en direction longitudinale des encoches (2) pour la séparation ultérieure.

6. Procédé suivant l'une des revendications 1 à 5, **caractérisé en ce que** le feuillard est pourvu sur les deux surfaces d'encoches (2) ou de sections d'encoches se correspondant pour la formation des noeuds de treillis (4) et des nez d'ancrage (8).

7. Procédé suivant l'une des revendications 1 à 6, **caractérisé en ce que**, lors du processus de malaxage, le nombre de mouvements de flexion ainsi que les angles de flexion sont sélectionnés de telle façon que les nervures (3) et les nez d'ancrage sont séparés les uns des autres, les noeuds de treillis (4) n'étant cependant pas encore éraflés.

8. Procédé suivant l'une des revendications 1 à 7, **caractérisé en ce que** les noeuds de treillis (4) sont pourvus d'un renfoncement (9) en forme d'auge s'étendant dans le sens longitudinal des encoches (2).

9. Procédé suivant l'une des revendications 1 à 8, **caractérisé en ce que** la bande de veines encochée (5) traverse une unité à cylindre de séparation dans laquelle est assurée une séparation totale des veines métalliques (1) sauf dans la zone des noeuds de treillis (4).

10. Dispositif de réalisation du procédé suivant les revendications précédentes, en particulier pour la fabrication de matériau de treillis en forme de bande, constitué d'un arrangement pour encocher un feuillard métallique avec de préférence deux cylindres d'encochage encochant le feuillard entre eux, formant ce faisant des veines métalliques (1) de longueur limitée par des noeuds de treillis (4) ainsi que le cas échéant des nervures d'ancrage, en outre si nécessaire d'un arrangement pour érafler des nervures d'ancrage non encochées disposées réparties le long des encoches (2) pour les zones formant les nez d'ancrage (8) ultérieurs à l'intérieur des encoches (2), en outre d'un arrangement de cylindres de malaxage déformant par flexion les veines métalliques (1) l'une contre l'autre respectivement le long de la nervure (3) les reliant, en outre si nécessaire d'une unité de cylindre de séparation pour la séparation complète des veines métalliques (1) dans la zone des encoches (2) et des nervures d'ancrage, et d'un arrangement d'étirement en largeur pour ouvrir et écarter le feuillard ou la bande de veines (5) en un treillis métallique.

11. Dispositif suivant la revendication 10, **caractérisé en ce que** l'arrangement d'étirement en largeur est pourvu d'éléments d'entraînement entraînés (10) qui tournent autour de rails de guidage (11) disposés des deux côtés de la bande de veines (5), s'ouvrant en forme de V dans la direction de transport de la bande de veines (5),

12. Dispositif suivant la revendication 11, **caractérisé en ce qu'**une unité de pressage (12) est prévue au début des rails de guidage (11), qui convient pour presser un élément d'entraînement (10) aux deux bords du feuillard (5) entre les noeuds de treillis de bordure et ceux de ces veines métalliques (1) voisines respectivement centré sur les noeuds de treillis correspondants (4).

13. Dispositif suivant la revendication 11 ou 12, **caractérisé en ce qu'**un dispositif de positionnement est prévu pour le pressage des éléments d'entraînement (10) des deux côtés à la bande de veines (5) dans les encoches (2) respectivement extérieures, centrés sur les noeuds de treillis (4).

14. Dispositif suivant l'une des revendications 11 à 13, **caractérisé en ce qu'**un dispositif de traction formé par des cylindres de transport (13) est prévu pour le treillis derrière les rails de guidage (11).
